# FASCICULE DE BREVET EUROPEEN

(11) **EP 1 258 589 B1**
(45) Date de publication et mention de la délivrance du brevet: **29.03.2006**
(21) Numéro de dépôt: 02291158.0
(22) Date de dépôt: 07.05.2002
(51) Int. Cl.: E05F 5/02

(54) **Butée anti-vibratoire pour ouvrant de véhicule**
Schwingungsisolierender Anschlag für Fahrzeugsflügel
Anti-vibration doorstop for vehicle wing

(30) Priorité: 16.05.2001 FR 0106471
(43) Date de publication de la demande: 20.11.2002
(73) Titulaire: Renault s.a.s., 92100 Boulogne Billancourt (FR)
(72) Inventeur: Grosdidier, François, 78130 Les Mureaux (FR)

(56) Documents cités:
- DE-A- 19 855 700
- FR-A- 2 703 395

## Description

La présente invention concerne une butée anti-vibratoire pour ouvrant, notamment un ouvrant de véhicule.

Les ouvrants de véhicules (portes des passagers ou hayon) sont articulés sur des charnières et se bloquent en position fermée sur une ouverture du châssis par un dispositif de verrouillage. Une fois qu'ils sont fermés et que le véhicule roule, les petits jeux existants au niveau des charnières et/ou du dispositif de verrouillage entraîne des vibrations de l'ouvrant ; ces vibrations sont bruyantes et désagréables et elles peuvent entraîner à terme une détérioration de l'ouvrant. Aussi est-il connu, par exemple par le document US 5421124, d'empêcher ces vibrations en implantant un moyen de contrainte entre l'ouvrant et le châssis sur lequel il porte en position fermée.

Il est notamment connu d'implanter des butées compressibles, soit réglables soit fixes ; les premières sont généralement trop encombrantes et les secondes ne donnent pas entièrement satisfaction en raison d'une trop forte montée en effort sous la compression de la butée.

Le document DE 19 855 700 décrit un butée pour meubles composée d'une partie faiblement déformable en caoutchouc logée dans une douille indéformable. La partie déformable dépasse de la douille en formant un chapeau conique aplati et peut être partiellement évidée. Une telle butée à faible course n'est pas adaptée pour les ouvrants d'automobiles.

Le document FR 2 703 395 décrit une butée pour ouvrant d'automobile dans laquelle l'effort résistant n'est pas créé par le caoutchouc de la butée mais par l'amortissement pneumatique créé par l'air enfermé dans la butée et s'échappant de manière contrôlée par un orifice.

Le but de l'invention est de proposer une butée compressible ne présentant pas cet inconvénient.

L'invention atteint son but grâce à une butée compressible conforme à la revendication 1 annexée.

Avantageusement, les deux troncs de cônes comportent des reliefs intérieurs, par exemple des nervures, se correspondant, de manière à empêcher les surfaces intérieures des troncs de cône de se coller l'une sur l'autre au terme de la compression du dispositif.

Avantageusement, une courte zone de raccordement cylindrique sépare les deux troncs de cône au niveau de leur union, de façon à ménager la place suffisante pour leur compression.

Bien qu'on décrive la forme de la partie déformable de la butée comme étant constituée de deux troncs de cône accolés par leur grande la forme pourra s'en écarter, par exemple en s'arrondissant, de manière à former deux cuvettes opposées constituant éventuellement une sphère creuse, du moment que cette forme est compatible avec la condition que l'effort résistant soit sensiblement constant sur une plage de déformation importante.

L'invention sera mieux comprise et d'autres avantages et caractéristiques seront mis en évidence à la lecture de la description suivante, se référant aux dessins annexés sur lesquels :
- la figure 1 est une vue en perspective de dessus d'une butée conforme à l'invention,
- la figure 2 est une vue en perspective de dessous de la même butée,
- la figure 3 est une vue en coupe longitudinale et en perspective de la même butée,
- la figure 4 représente la loi d'effort en fonction de la déformation de la butée conforme à l'invention.

La butée 1, réalisée intégralement en caoutchouc ou en élastomère, est formée d'une base 2 de fixation et d'une partie déformable 3 biconique creuse. La base 2 comprend une zone cylindrique 4 surmontée par une zone tronconique 5 la reliant à la partie déformable 3. Sous la zone cylindrique 4 est prévu un téton annulaire central 6 à quatre fentes 7, comportant une entrée conique 8. A cheval sur les zones cylindrique 4 et tronconique 5 sont pratiquées des ouvertures transversales parallèles 9 d'allégement.

La partie déformable 3 biconique comprend deux troncs de cônes creux 10, 11- unis par leur grande base commune marquée par une courte zone cylindrique de raccordement 16. La petite base du tronc de cône supérieur 11 est percée d'une ouverture 12, permettant d'introduire un outil pour la fixation de la base 2 au moyen d'une vis ou analogue sur l'ouvrant ou sur le châssis ; l'intérieur de la partie déformable 3 est creux et la base 2 comporte elle-même un insert central 13 permettant de déverrouiller le téton de fixation 6.

La surface intérieure des troncs de cône 10, 11 comporte des nervures 14, 15 disposée par exemple selon deux plans diamétraux perpendiculaires. Les nervures inférieures 14 sont arrondies à leur extrémité supérieure et les nervures supérieures 15 sont arrondies à leur extrémité inférieure, de manière qu'elles permettent la compression des deux troncs de cône l'un vers l'autre lors de l'écrasement de la zone déformable, jusqu'à un point maximum où les nervures supérieures 15 touchent les nervures inférieures 14 et s'appuient contre elles. Si l'effort de compression cesse (quand l'ouvrant est ouvert), l'élasticité de la butée permet son retour en position non déformée, le risque de collage des surfaces intérieures des troncs de cône étant écarté grâce au nervures 14, 15.

La figure 4 montre la courbe caractéristique de l'effort de compression (en ordonnée) en fonction de la déformation (en abscisse). On y voit que la courbe présente après une première montée A, un plateau B correspondant à la déformation des deux troncs de cône l'un sur l'autre, suivi par une nouvelle montée C une fois que les cônes sont écrasés et portent l'un sur l'autre par l'intermédiaire des nervures.

## Revendications

1. Butée compressible (1) pour ouvrant, notamment de véhicule, comprenant une base de fixation (2) et une partie déformable axialement (3), la partie déformable axialement comportant une partie extérieurement conique et un évidemment, **caractérisée en ce que** la partie déformable (3) est constituée de deux troncs de cônes creux (10, 11) unis par leur grande base, moyennant quoi l'effort résistant est sensiblement constant sur une plage de déformation importante.

2. Butée selon la revendication 1, **caractérisée en ce que** les deux troncs de cônes (10, 11) comportent des nervures intérieures (14, 15) se correspondant, de manière à empêcher les surfaces intérieures des troncs de cône de se coller l'une sur l'autre.

3. Butée selon l'une quelconque des revendications 1 ou 2, **caractérisée en ce qu'**une courte zone de raccordement cylindrique (16) sépare les deux troncs de cône (10, 11).

## Patentansprüche

1. Komprimierbarer Anschlag (1) für einen Flügel, insbesondere eines Fahrzeugs, aufweisend eine Befestigungsbasis (2) und einen axial verformbaren Teil (3), wobei der axial verformbare Teil einen äußeren konischen Teil und eine Aussparung aufweist, **dadurch gekennzeichnet, dass** der verformbare Teil (3) aus zwei hohlen Kegelstümpfen (10, 11) gebildet ist, die über ihre große Basis miteinander verbunden sind, wodurch die Widerstandskraft im Wesentlichen über einen großen Verformungsbereich konstant ist.

2. Anschlag nach Anspruch 1, **dadurch gekennzeichnet, dass** die zwei Kegelstümpfe (10, 11) innere Rippen (14, 15) aufweisen, die sich entsprechen, derart, um die inneren Oberflächen der Kegelstümpfe daran zu hindern, aneinander festzukleben.

3. Anschlag nach irgendeinem der Ansprüche 1 oder 2, **dadurch gekennzeichnet, dass** eine kurze zylindrische Verbindungszone (16) die zwei Kegelstümpfe (10, 11) voneinander trennt.

## Claims

1. A compressible abutment (1) for a door, in particular of a vehicle, comprising a fastening base (2) and an axially deformable portion (3), the axially deformable portion comprising an externally conical portion and a recess, **characterised in that** the deformable portion (3) is formed by two hollow conical frustums (10, 11) joined by their large base, by means of which the resistant force is substantially constant over a major range of deformation.

2. An abutment as claimed in claim 1, **characterised in that** the two conical frustums (10, 11) comprise inner ribs (14, 15) corresponding with one another so as to hinder the inner surfaces of the conical frustums from adhering to one another.

3. An abutment as claimed in any one of claims 1 or 2, **characterised in that** a short connecting cylindrical zone (16) separates the two conical frustums (10, 11).
